# EUROPÄISCHE PATENTSCHRIFT

(11) **EP 3 867 888 B1**
(45) Veröffentlichungstag und Bekanntmachung des Hinweises auf die Patenterteilung: **13.08.2025**
(21) Anmeldenummer: 19787221.1
(22) Anmeldetag: 11.10.2019
(51) Int. Cl.: G08B 17/107

(54) **RAUCHMELDER ZUM STRECKENWEISEN DETEKTIEREN VON RAUCH, SOWIE FAHRZEUG AUFWEISEND EINEN RAUCHMELDER**
SMOKE DETECTOR FOR DETECTING SMOKE IN SECTIONS, AND VEHICLE HAVING A SMOKE DETECTOR
DÉTECTEUR DE FUMÉES POUR LA DÉTECTION PAR SECTEUR DE FUMÉES, AINSI QUE VÉHICULE COMPORTANT UN DÉTECTEUR DE FUMÉES

(30) Priorität: 15.10.2018 DE 102018125494
(43) Veröffentlichungstag der Anmeldung: 25.08.2021
(73) Patentinhaber: ALSTOM Holdings, 93400 Saint-Ouen-sur-Seine (FR)
(72) Erfinder: BRUNNFLICKER, Andreas, 1220 Wien (AT); ADAMEK, Helmut, 2512 Tribuswinkel (AT)
(74) Vertreter: Zimmermann & Partner Patentanwälte mbB
(86) Internationale Anmeldenummer: PCT/EP2019/077645
(87) Internationale Veröffentlichungsnummer: WO 2020/078859

(56) Entgegenhaltungen:
- EP-A1- 0 756 703
- EP-B1- 0 756 703
- FR-A- 1 547 849
- US-A- 5 231 378
- US-A- 5 841 534

## Beschreibung

### Technisches Gebiet

Die vorliegende Erfindung betrifft einen Rauchmelder für das streckenweise Detektieren von Rauch, insbesondere für ein höhenunabhängiges streckenweises Detektieren von Rauch, beispielsweise in Fahrzeugen und in Gebäuden.

### Vorbekannter Stand der Technik

Elektronische Rauchmelder verfügen gewöhnlich über einen Sender und einen Empfänger, wobei das Auslösen des Signals des Rauchmelders von der Anwesenheit von Rauch abhängt.

Besonders häufig kommen foto-optische Rauchmelder zum Einsatz, bei denen der Sender eine spezielle Leuchtdiode und der Empfänger einen lichtempfindlicher Widerstand umfassen kann. Beispielsweise kann ein solcher Rauchmelder derart eingerichtet sein, dass ein von dem Sender ausgesendeter Lichtstrahl erst dann auf den Empfänger trifft, wenn Rauchpartikel diesen streuen bzw. ablenken.

Die US Patentschrift US 6,831,289 offenbart dahingehend eine Detektionseinrichtung für gestreutes Licht, als Teil eines Gefahrenmelders, wie etwa eines Brandmeldesystems.

Die EP 0756703 A1 offenbart eine Vorrichtung mit einer länglichen Kammer, die als Kanal für ein Trägermedium dient und in ihren wänden eingebetteten Lichtquellen und einem koaxialen Lichtdetektor an einem ende zur Messung von Lichtdispersion zur Erfassung der Dichte, Größe oder Verteilung von Teilchen in einem Gasstrom.

### Nachteile des Standes der Technik

Derartige Rauchmelder liefern jedoch, wenn sich der Rauch nicht unmittelbar am bzw. im Rauchmelder befindet, kein zufriedenstellendes Ergebnis, da diese Rauchmelder ausschließlich eine punktuelle Raucherfassung ermöglichen. Es kann daher nur dann ein Alarm ausgelöst werden, wenn sich der Rauch bereits bis zum Rauchmelder ausgedehnt hat, also im Regelfall bis in den Deckenbereich vorgedrungen ist. Ferner ist aufgrund der lokalen Begrenzung der Rauchmeldung mit einem erhöhten finanziellen Aufwand bei der Ausstattung großer Räume mit dem Ziel einer flächendeckenden Überwachung zu rechnen. Dies ist umso mehr der Fall, da es sich bei derartigen Rauchmeldern um komplizierte Bauteile handelt, für die in Großserien spezielle Spritzgussteile angefertigt werden müssen.

### Problemstellung

Aufgabe der vorliegenden Erfindung ist es daher, einen Rauchmelder bereitzustellen, welcher ein Detektieren von Rauch über größere Bereiche ermöglicht, um Rauch nicht nur örtlich an einem Punkt, sondern durchgehend über die Länge eines Raumes detektieren zu können.

### Erfindungsgemäße Lösung

Die obige Aufgabe wird gemäß einer Ausführungsform durch einen Rauchmelder nach Anspruch 1 gelöst. Weitere vorteilhafte Ausführungsformen sind in den Unteransprüchen angegeben.

Erfindungsgemäß umfasst der Rauchmelder einen ersten und einen zweiten Raum. Diese Räume sind langgestreckt, um ein nicht nur punktuelles Detektieren von Rauch zu ermöglichen. Dazu erstrecken sich der erste und der zweite Raum des erfindungsgemäßen Rauchmelders entlang einer gemeinsamen Längsrichtung.

Im Gegensatz zu den hier beschriebenen Ausführungsformen umfassen herkömmliche Rauchmelder einen Hohlraum, der lediglich wenige Millimeter hoch ist. Dabei umrandet ein mit engen Spalten ausgeführtes Labyrinth einen solchen Hohlraum, damit kein Licht von außen eindringen kann. Gelangt Rauch durch das Labyrinth hindurch in den Hohlraum, wird beispielsweise ein von einem Sender ausgestrahlter Lichtstrahl gestreut und so möglicherweise zu einem Empfänger geleitet, wodurch ein Alarm ausgelöst wird. Ein solcher herkömmlicher Rauchmelder ist dabei auf die Detektion von Rauch in einem engen Umkreis des Montageorts des Rauchmelders begrenzt. Falls sich der Rauch nicht unmittelbar am bzw. im Rauchmelder befindet, wird kein Alarm ausgelöst.

Dagegen können Rauchmelder gemäß hier beschriebener Ausführungsformen Rauch entlang der gesamten Länge des Rauchmelders detektieren, beispielsweise bei einer Montage z.B. entlang von Kabeln oder verschiedenen elektrischen Bauelementen. Der Rauchmelder kann sich beispielsweise über eine gesamte Länge eines zu überwachenden Raumes erstrecken, beispielsweise entlang von Kabelschächten oder entlang der Decke von Installationsräumen, und somit den gesamten Raum überwachen.

Ferner ermöglicht beispielsweise eine vertikale oder schräge Montage des erfindungsgemäßen Rauchmelders, dass ein z.B. am Boden kriechender Schwelbrand genau so rasch erkannt werden kann, wie ein sich an der Raumdecke sammelnder "heißer" Rauch. Bei konstanter oder nicht genau vorhersagbarer Luftbewegung, wie beispielsweise bei "stehender" Luft, wird Rauch entlang des erfindungsgemäßen, langgestreckten Rauchmelders somit früher erkannt, als bei einem herkömmlichen Rauchmelder, der nur einen kleinen räumlichen Umkreis erfassen kann.

Weiterhin weist der Rauchmelder eine erste Wand mit mindestens einer, zwei, drei oder mehreren ersten Öffnungen auf. Dabei begrenzt die erste Wand den ersten Raum zumindest teilweise. In diesem Sinne ist der Ausdruck "zumindest teilweise" so zu verstehen, dass nicht zwingend der gesamte Umfang des ersten Raums durch die erste Wand beschrieben wird. Beispielsweise kann sich die erste Wand lediglich über eine Fläche entsprechend 50%, 60%, 70%, 80% oder 90% des Gesamtumfangs des ersten Raums erstrecken. So kann beispielsweise ein zylinderförmiger erster Raum lediglich über diejenige Fläche, deren Punkte von seiner Achse denselben Radius aufweisen, als eine solche erste Wand begrenzt werden. Ferner kann z.B. ein quaderförmiger erster Raum lediglich an zwei, drei oder vier seiner Seitenflächen durch die erste Wand begrenzt werden.

Die eine, zwei, drei oder mehreren ersten Öffnungen innerhalb der ersten Wand ermöglichen, dass Rauch an den Positionen der ersten Öffnungen und damit an einer, zwei, drei oder mehreren verschiedenen Positionen entlang der Längsrichtung des Rauchmelders in den ersten Raum des Rauchmelders gelangen kann.

Ferner weist der Rauchmelder eine den ersten Raum von einem zweiten Raum trennende zweite Wand auf, die wiederum mindestens eine, zwei, drei oder mehrere zweite Öffnungen umfasst. Dabei steht der erste Raum mit dem zweiten Raum über die eine, zwei, drei oder die mehreren zweiten Öffnungen in Verbindung. Beispielsweise kann eine solche zweite Wand innerhalb des ersten Raums verlaufen und somit einen zweiten Raum innerhalb des ersten Raums aufspannen. Ebenso kann sich die zweite Wand zwischen einem ersten Raum und einem parallel dazu verlaufendem zweiten Raum erstrecken und somit den ersten Raum von dem zweiten Raum trennen.

Durch die mindestens eine, zwei, drei oder mehreren zweiten Öffnungen der zweiten Wand wird ein Gasaustausch zwischen dem ersten Raum und dem zweiten Raum ermöglicht. Somit kann sich Rauch beispielsweise von außen durch die erste oder die ersten Öffnungen, durch den ersten Raum hindurch, durch die zweite oder die zweiten Öffnungen, bis den zweiten Raum hinein bewegen.

Überdies verfügt der Rauchmelder über einen Sender und einen Empfänger, wobei unter Normalbedingungen, d. h. ohne dem Vorhandensein von Rauch, ein von dem Sender ausgesendetes Signal nicht ohne weiteres auf den Empfänger treffen kann und damit unter Normalbedingungen kein Alarm ausgelöst wird. Die zweite Wand trennt den Sender vom Empfänger. So kann der Rauchmelder beispielsweise über einen Sender in einem der beiden Räume und über einen Empfänger in dem anderen der beiden Räume verfügen. Dabei können z.B. der Sender in dem ersten Raum und der Empfänger in dem zweiten Raum angeordnet sein. Vorteilhafterweise wird bei der Auswahl der Lage des Empfängers innerhalb des Rauchmelders die konstruktionsbedingte Exposition des Empfängers gegenüber unerwünschten äußeren Störsignalen berücksichtigt. Ein Empfänger ist dabei vorzugsweise außerhalb möglicher Einfallswinkel externer Strahlung, also äußeren Störsignalen, die nicht durch den Sender ausgesendet werden, angeordnet. Beispielsweise kann der Empfänger in einem inneren zweiten Raum angeordnet sein, während sich der Sender in einem äußeren ersten Raum befindet. Der Sender und Empfänger sind bevorzugt ein optische Sender und ein optischer Empfänger.

Ein Sender kann beispielsweise durch eine spezielle Leucht- bzw. Laserdiode bereitgestellt werden, wobei das Signal des Senders auf optische Strahlung basiert. Ein Empfänger kann beispielsweise mittels eines lichtempfindlichen Widerstands bereitgestellt werden, der eine solche optische Strahlung detektieren kann. Wie zuvor beschrieben, ist bei der Konstruktion des Rauchmelders zu beachten, dass die von dem Sender ausgesendete optische Strahlung nicht direkt auf den Empfänger treffen kann. Im Gegensatz dazu verursacht das Vorhandensein von Rauch, der sich durch die mindestens eine erste Öffnung, durch den ersten Raum hindurch, durch die mindestens eine zweite Öffnung, sowie durch den zweiten Raum hindurch bewegen kann, dass die von dem Sender ausgestrahlte optische Strahlung durch Rauchpartikel in deren Strahlengang abgelenkt werden kann. In Abhängigkeit der Position(en) der ersten bzw. zweiten Öffnung(en) sowie der Art und Menge der Rauchpartikel kann somit optische Strahlung des Senders zumindest teilweise in Richtung des Empfängers umgelenkt und so von diesem detektiert werden. In diesem Fall löst der Rauchmelder den Alarm zur Anzeige der Rauchentwicklung aus. Eine solche Auslösung des Alarms kann von der Überschreitung eines vorbestimmten Schwellenwertes der von dem Empfänger detektierten Signalintensität abhängig sein.

Gemäß einer Ausführungsform des erfindungsgemäßen Rauchmelders ist der zweite Raum innerhalb des ersten Raums des Rauchmelders angeordnet. Dabei kann der erste Raum den zweiten Raum zumindest teilweise umgeben. Eine teilweise, d.h. nicht vollständige Umgebung des zweiten Raums durch den ersten Raum kann sich beispielsweise durch verschiedene Längen des ersten und zweiten Raums ergeben. Ebenso kann der erste Raum den zweiten Raum auch im Wesentlichen vollständig umgeben, wobei Stirnseiten des zweiten Raums nicht notwendigerweise vom ersten Raum umgeben sein müssen.

Gemäß einer weiteren Ausführungsform des erfindungsgemäßen Rauchmelders entsprechen die Längen des ersten und des zweiten Raums jeweils mindestens dem zweifachen der gemeinsamen Breite des ersten bzw. zweiten Raums. Vorzugsweise entspricht die Länge des ersten bzw. zweiten Raums mindestens dem dreifachen, besonders bevorzugt mindestens dem vierfachen, fünffachen oder zehnfachen der gemeinsamen Breite des ersten und zweiten Raums. Der Rauchmelder hat daher bevorzugt eine längliche Form, beispielsweise eine Rohrform, und kann daher in beliebigen Längen bereitgestellt werden. Es ist daher möglich, die Länge des Rauchmelders an die Länge des zu überwachenden Raumes anzupassen. Damit können auch größere Bereiche, im Gegensatz zu bisherigen Rauchmeldern, überwacht werden. Der Rauchmelder kann beispielsweise ein Länge von mindestens 50 cm, typischerweise von mindesten 1 m, aufweisen.

Entsprechend einer bevorzugten Ausführungsform sind der erste und der zweite Raum des erfindungsgemäßen Rauchmelders etwa gleich lang. Dabei versteht der Fachmann unter einer ungefähr gleichen Länge, dass die Längenabweichungen sich in einem konstruktionsbedingten Toleranzraum bewegen.

Gemäß einer weiteren Ausführungsform erstreckt sich der erfindungsgemäße Rauchmelder von einem in Längsrichtung ersten zu einem in Längsrichtung zweiten Ende. Dabei können der Sender und der Empfänger beispielsweise an gegenüberliegenden Ende des Rauchmelders angeordnet sein. Alternativ können der Sender und der Empfänger am selben Ende des Rauchmelders angeordnet sein. Ein solcher Aufbau ermöglicht z.B. eine Ausstattung des Rauchmelders mit elektrischen Anschlüssen an lediglich einem seiner beiden Enden.

Weiterhin kann ein erfindungsgemäßer Rauchmelder über einen ersten und einen zweiten Raum mit jeweils zwei gegenüberliegenden Endöffnungen verfügen. Die gegenüberliegenden Endöffnungen befinden sich beispielsweise innerhalb der den ersten Raum bzw. zweiten Raum begrenzenden äußeren Schnittebenen mit der Längsachse des ersten bzw. zweiten Raums. Diese Endöffnungen können ferner durch ein oder mehrere Verschlusselemente verschlossen sein. Ein Verschlusselement schließt somit eine solche Endöffnung zumindest teilweise. Dadurch wird beispielsweise das Eindringen unerwünschter äußerer Störsignale durch die Endöffnungen an den Enden des Rauchmelders verhindert.

Vorzugsweise befinden sich der Sender und der Empfänger des Rauchmelders in jeweils einem Verschlusselement. Alternative können der Sender und der Empfänger auch innerhalb lediglich eines Verschlusselements angeordnet sein.

Wie zuvor beschrieben, kann gemäß einer Ausführungsform der erste Raum des Rauchmelders nach Außen von der ersten Wand und nach Innen von der zweiten Wand begrenzt werden. Ein solcher Aufbau wird beispielsweise dadurch ermöglicht, indem sich der zweite Raum innerhalb des ersten Raums erstreckt. Ebenso ist eine parallele Anordnung des ersten und des zweiten Raums nebeneinander möglich. In beiden Ausführungsformen sind jedoch vorzugsweise die mindestens eine oder die mehreren zweiten Öffnungen der zweiten Wand zu der mindestens einen oder den mehreren ersten Öffnungen der ersten Wand versetzt angeordnet. Ein solcher Versatz der ersten und zweiten Öffnung(en) ist bevorzugt derart eingerichtet, dass ein Einfall von äußerlichem Streulicht auf den Empfänger des Rauchmelders unterbunden wird. Somit kann eine Beeinflussung des Empfängers durch unerwünschte äußere Störsignale und damit die Auslösung eines Fehlalarms verhindert werden. Eine solche Anordnung der Öffnungen ist besonders dann von Vorteil, wenn der Sender und der Empfänger auf verschiedenen Seiten des Rauchmelders angeordnet sind.

Eine solche Anordnung kann beispielsweise erreicht werden, indem die zweiten Öffnungen der zweiten Wand und die ersten Öffnungen der ersten Wand an verschiedenen Positionen entlang der Längsachse des Rauchmelders angeordnet sind. In Abhängigkeit der jeweiligen Ausführungsform des Rauchmelders ist auch eine Anordnung bei der die zweiten Öffnungen in eine andere Richtung als die ersten Öffnungen weisen, günstig. Die Richtung einer ersten bzw. zweiten Öffnung wird dabei beispielsweise durch den Winkel zwischen dem Normalenvektor der jeweiligen Öffnungsfläche und der Längsmittelebene des Rauchmelders definiert. So können die ersten bzw. zweiten Öffnungen beispielsweise auf verschiedenen Seiten entlang der Längsrichtung des Rauchmelders angeordnet sein. Liegen die ersten bzw. zweiten Öffnungen auf genau gegenüberliegenden Seiten entlang der Längsrichtung des Rauchmelders, so beträgt die Differenz ihrer wie oben definierten Richtungswinkel 180 Grad. Dabei können die Richtungen der einen, zwei, oder mehreren ersten bzw. zweiten Öffnungen gleich oder verschieden sein.

Ferner können gemäß einer weiteren Ausführungsform einige oder alle der ersten Öffnungen der ersten Wand mit einem Filter versehen sein. Ein solcher Filter ist durchlässig für Rauch, verhindert jedoch dass sich beispielsweise Kleinsttiere und Insekten wie z.B. Spinnen, Milben oder Wespen in dem Rauchmelder einnisten und so zu einer Störung der Raucherkennung führen würden.

Gemäß einer bevorzugten Ausführungsform werden die zweite Wand von einem Innenrohr und die erste Wand von einem das Innenrohr umgebenden Außenrohr gebildet. Dadurch wird der zweite Raum von dem Innenrohr begrenzt und der erste Raum durch den zwischen dem Innenrohr und dem Außenrohr befindlichen Raum bereitgestellt. Vorzugsweise werden dabei das Außenrohr und das Innenrohr an ihren jeweiligen Enden von Verschlusselementen begrenzt. Dabei kann beispielsweise eines der Verschlusselemente den Sender und das gegenüberliegende Verschlusselement den Empfänger enthalten. Besonders bevorzugt ist dabei ein Aufbau, bei dem das Innenrohr von den Verschlusselementen innerhalb des Außenrohrs gehalten wird.

Überdies kann bei dieser bevorzugten Ausführungsform das Innenrohr eine Vielzahl von Öffnungen aufweisen, welche die mehreren zweiten Öffnungen der zweiten Wand bilden. Gleichzeitig kann das Außenrohr eine Vielzahl von Öffnungen aufweisen, welche die mehreren ersten Öffnungen der ersten Wand bilden. Dabei weisen vorzugsweise die Öffnungen des Außenrohrs bezüglich der Längsachse des Außenrohrs in einen ersten radialen Winkelbereich und die Öffnungen des Innenrohrs bezüglich der Längsachse des Außenrohrs in einen zweiten radialen Winkelbereich, der nicht mit dem ersten radialen Winkelbereich überlappt. Die beiden radialen Winkelbereiche weisen daher, bezüglich der Längsachse, in verschiedene radiale Richtungen. Durch einen solchen Aufbau wird sichergestellt, dass äußeres Streulicht nicht direkt in den Rauchmelder und auf die Oberfläche des Empfängers treffen kann, was eine negative Beeinflussung der Rauchdetektion und möglicher Weise die Auslösung eines Fehlalarms zur Folge hätte.

Die vorstehend beschriebenen Ausführungsformen können beliebig miteinander kombiniert werden.

### Kurzbeschreibung der Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu.

Gleiche Bezugszeichen bezeichnen gleiche oder entsprechend ähnliche Teile.
Die Figur 1 zeigt eine schematische Ansicht eines Rauchmelders im Längsschnitt.
Die Figuren 2 bzw. 3 zeigen eine räumliche, schematische Ansicht eines Verschlusselements mit einem Sender bzw. einem Empfänger gemäß einer Ausführungsform.
Die Figuren 4A bis 4C und 5A und 5B zeigen, gemäß einer Ausführungsform, eine räumliche, schematische Ansicht eines rohrförmigen Rauchmelders (Figur 4A) mit einem Außenrohr (Figur 4B), einem Innenrohr (Figur 4C), einem ersten Verschlusselement (Figur 5A) und einem zweite Verschlusselement (Figur 5B).
Die Figur 6 zeigt eine räumliche, schematische Ansicht einer Ausführungsform des Rauchmelders in einem geöffneten Zustand.
Die Figur 7 zeigt eine schematische Ansicht eines Rauchmelders gemäß einer weiteren Ausführungsform im Längsschnitt.
Die Figur 8 zeigt eine räumliche, schematische Ansicht eines Verschlusselements mit einem Sender und einem Empfänger gemäß einer weiteren Ausführungsform.
Die Figur 9 zeigt eine räumliche, schematische Ansicht eines Rauchmelders gemäß einer weiteren Ausführungsform.

### Ausführungsbeispiele

Zur Verdeutlichung des Gesamtverständnisses wird anhand einer schematischen Ansicht in Figur 1 ein erfindungsgemäßer Rauchmelder 100 im Querschnitt dargestellt. Dieser umfasst einen langgestreckten ersten Raum 110 und einen langgestreckten zweiten Raum 120. Figur 1 veranschaulicht eine Ausführungsform der Erfindung, in der sich der zweite Raum 120 rohrförmig innerhalb des ersten rohrförmigen Raums 110 entlang einer gemeinsamen Längsrichtung und einer gemeinsamen Längsachse erstreckt. Dabei wird der zweite Raum 120 von einer zweiten Wand 121 begrenzt bzw. definiert und der erste Raum 110 von einer ersten Wand 111 sowie von der zweiten Wand 121 begrenzt bzw. definiert. Ferner verfügen bei der in Figur 1 dargestellten Ausführungsform sowohl die erste, als auch die zweite Wand jeweils über mehrere Öffnungen 151, 152, die beispielsweise entlang der Gesamterstreckung der jeweiligen ersten und zweiten Räumen 110, 120 gleichverteilt angeordnet sein können. Die Anzahl der Öffnungen 152 zwischen dem ersten und dem zweiten Raum 110, 120 und die Anzahl der Öffnungen 151 zwischen dem ersten Raum 110 und der Außenumgebung kann gleich sein, kann aber auch verschieden sein. Außerdem ist es möglich, dass der Öffnungsquerschnitt der Öffnungen 151, 152 unterschiedlich sein kann. Er kann aber auch für alle Öffnungen 151, 152 gleich sein.

Beispielhaft ist für einige der ersten Öffnungen 151 in der ersten Wand 111 die Abdeckung mit Filtern 190 dargestellt. An dem in der Figur 1 dargestellten linken ersten Ende 160 des so aufgebauten Rauchmelders 100 befindet sich innerhalb des ersten Raums 110 eine erste Endöffnung 112 mit einem darin angeordneten Sender 130. Dieser sendet optische Strahlung, beispielsweise im sichtbaren oder nahen Infrarotbereich, lediglich in den ersten Raum 110 parallel zur Längsachse, nicht jedoch direkt in den zweiten Raum 120. An dem in der Figur 1 dargestellten rechten zweiten Ende 170 des so aufgebauten Rauchmelders 100 befindet sich innerhalb des zweiten Raums 120 eine zweite Endöffnung 122 mit einem darin angeordneten Empfänger 140. Figur 1 zeigt weiterhin, dass der Rauchmelder in der dargestellten Ausführungsform über eine Länge l verfügt, die einem Vielfachen seines Radius r, bei kreisförmigen Querschnitt, oder seiner maximalen Breite, bei jedem anderen Querschnitt, entspricht.

Figuren 2 und 3 veranschaulichen in schematischen Ansichten zwei Verschlusselemente 180a, 180b, die mit der in Figur 1 gezeigten Ausführungsform eines erfindungsgemäßen Rauchmelders 100 kombiniert werden können. So umfasst das in Figur 2 dargestellte Verschlusselement 180a einen ringförmigen Sender 130, oder einen Sender 130, der lediglich in dem Ringbereich um den zweiten Raum 120 herum angeordnet ist. Es ist auch möglich, dass mehrere Sender 130 ringförmig angeordnet sind. Das Verschlusselement 180a mit dem Sender 130 ist angepasst, den ersten Raum 110 des Rauchmelders 100 aus Figur 1 an einer seiner Endöffnungen 112 zu verschließen. Dagegen weist das in Figur 3 dargestellte Verschlusselement 180b einen Empfänger 140 innerhalb des zweiten Raums 120, bzw. an einem seiner Enden, auf und ist aufgrund seines zylindrischen Aufbaus dazu geeignet, den zweiten Raum 120 des Rauchmelders 100 aus Figur 1 an einer seiner Endöffnungen 122 zu verschließen.

Figur 4A zeigt in räumlicher Darstellung einen rohrförmigen langgestreckten Rauchmelder, der ein Außenrohr 101 und ein beispielsweise koaxial zum Außenrohr 101 verlaufenden Innenrohr 102 aufweist. Das Außenrohr 101 ist in Figur 4B und das Innenrohr 102 ist in Figur 4C dargestellt. Die Mantelwand 111 des Außenrohrs 101 bildet eine erste Wand, während die Mantelwand 121 des Innenrohrs 102 eine zweite Wand bildet. Der zweite Raum 120 wird vom Innenbereich des Innenrohrs 102 begrenzt, während der erste Raum 110 von der Mantelwand 111 des Außenrohrs 101 und der Mantelwand 121 des Innenrohrs 102 begrenzt wird. Der erste Raum 110 umgibt daher der zweiten Raum 120.

Sowohl das Innenrohr 102 als auch das Außenrohr 101 weisen jeweils eine Vielzahl von Öffnungen 151, 152 auf. Die Öffnungen 151 (erste Öffnungen) des Außenrohrs 101 zeigen in Figur 4B nach oben, die Öffnungen 152 (zweiten Öffnungen) des Innenrohrs 102 zeigen zum Betrachter, sind also um die Längsachse verdreht zu den Öffnungen 151 des Außenrohrs 101 angeordnet. Dadurch kann Licht nicht direkt durch die Öffnungen 151, 152 in den Innenraum des Innenrohr 102, d.h. in den zweiten Raum 120 gelangen.

Zusätzlich den mehreren ersten Öffnungen 151 weist das Außenrohr 101 zwei gegenüberliegende Endöffnungen 112 auf. Ebenso weist das Innenrohr 102 zusätzlich zu den zweiten Öffnungen 151 zwei gegenüberliegende Endöffnungen 122 auf.

Das Innenrohr 102 wird durch ein erstes Verschlusselement 181 und ein weites Verschlusselement 182, die in den Figuren 5A und 5B gezeigt sind, innerhalb des Außenrohrs 101 gehalten. Die Verschlusselemente 181, 182 verschließen zusätzlich die jeweiligen Endöffnungen 112, 122. Beispielsweise kann das zweite Verschlusselement 182 eine Schulter 183 an seiner Außenseite aufweisen, auf welcher das Außenrohr 101 beispielsweise formschlüssig geschoben wird. An der Stirnseite 184 des zweiten Verschlusselements 182 können ein oder mehrere Sender angeordnet sein, die in axialer Richtung strahlen, d.h. innerhalb und entlang des Außenrohrs 101. Konkret strahlt der oder strahlen die Sender in den im Querschnitt ringförmigen ersten Raum 110, der sich zwischen dem Innenrohr 102 und dem Außenrohr 101 erstreckt.

In die Innenöffnung 185 des zweiten Verschlusselements 182 wird dann das Innenrohr 102 eingesetzt und von der Innenöffnung 185 beispielsweise formschlüssig gehalten. Dadurch wird das Innenrohr 102 beabstandet gegenüber dem Außenrohr 101 gehalten. Die Sender strahlen in den Raum zwischen dem Innenrohr 102 und dem Außenrohr 101, d.h. in den ersten Raum 110.

Das erste Verschlusselement 181 hat ebenfalls eine Innenöffnung 185, in die das Innenrohr 102 formschlüssig eingeschoben wird. Innerhalb der Innenöffnung 185 des ersten Verschlusselements 181 befindet sich ein Empfänger. Von dem oder den Sendern des zweiten Verschlusselements 182 abgegebene Strahlung gelangt nicht direkt zum Empfänger, da der direkte Weg durch das Innenrohr 101 versperrt ist. Dringt jedoch Rauch, oder ein Aerosol, durch die ersten Öffnungen 151 des Außenrohrs 101 in den Raum zwischen dem Außenrohr 101 und dem Innenrohr 102 ein und gelangt ggf. weiter durch die zweiten Öffnungen 152 des Innenrohrs 102 in den Innenraum des Innenrohrs 102, wird die vom Sender abgegebene Strahlung an den Rauch- oder Aerosolpartikeln gestreut und gelangt dadurch auch in den Innenraum des Innenrohrs 102 und schließlich auf den Sender im ersten Verschlussteil 181. Das gestreute Licht wird vom Empfänger registriert, von einer geeigneten Elektronik ausgewertet und als Warnsignal abgegeben werden.

Das erste Verschlusselement 181 kann beispielsweise in das Außenrohr 101 formschlüssig eingesetzt werden. Es kann aber auch eine Stufe wie das zweite Verschlusselement 182 aufweisen, auf welche das Außenrohr 101 aufgeschoben werden kann.

Figur 6 veranschaulicht, wie die in Figur 1 gezeigte Ausführungsform durch Einsetzen der in Figur 5 gezeigten zweiten Wand 121 in die in Figur 4 dargestellte erste Wand 111 zusammengebaut werden kann. Weiterhin zeigt Figur 6 schematisch eine Elektronik zur Ansteuerung der Senders und des Empfängers.

Figur 7 zeigt eine alternative Ausführungsform zu der in Figur 1 dargestellten Ausführungsform der vorliegenden Erfindung. Bei dieser befinden sich ebenfalls, wie in Figur 1 dargestellt, der Sender 130 in einem ersten Raum 110 des Rauchmelders 100 und der Empfänger 140 in einem zweiten Raum 120 des Rauchmelders 100. Die in Figur 7 aufgeführte alternative Ausführungsform unterscheidet sich jedoch von dem in Figur 1 dargestellten Aufbau insoweit, als dass sowohl der Sender 130 als auch der Empfänger 140 in den jeweiligen Endöffnung 112, 122 am selben Ende des dargestellten Rauchmelders 100 angeordnet sind.

Die in Figur 7 dargestellte, alternative Ausführungsform kann mit einem wie in Figur 8 dargestellten Verschlusselement 180 kombiniert werden. Im Unterschied zu den in Figur 2 und 3 abgebildeten Verschlusselementen 180a, 180b veranschaulicht die in Figur 8 gezeigte schematische Ansicht ein Verschlusselement 180, welches sowohl über einen Sender 130, in einem äußeren ringförmigen Bereich, als auch über einen Empfänger 140, in einem inneren zylindrischen Bereich des Verschlusselements 180, verfügt.

Figur 9 zeigt eine weitere alternative Ausführungsform zu der in Figur 1 dargestellten Ausführungsform der vorliegenden Erfindung. Bei dieser befinden sich ebenfalls, wie in Figur 1 dargestellt, der Sender 230 an einer Endöffnung eines ersten Raums 210 des Rauchmelders 200 und der Empfänger 240 an einer dazu gegenüberliegenden Endöffnung 222 eines zweiten Raums 220 des Rauchmelders 200. Der erste Raum 210 steht über mehrere erste Öffnungen 251 in einer seiner Wände 211 (erste Wand) mit der Umgebung in Verbindung. Der erste Raum 210 und der zweite Raum 220 sind von einer zweiten Wand 221 voneinander getrennt. Die zweite Wand 221 weiset mehrere zweite Öffnungen 252 auf, die versetzt zu den ersten Öffnungen 251 in der ersten Wand 211 angeordnet sind, sodass von außen kein direktes Licht in den zweiten Raum 220 gelangen kann.

Die in Figur 9 aufgeführte alternative Ausführungsform unterscheidet sich jedoch von dem in Figur 1 und Figur 7 dargestellten Aufbau insoweit, als dass der zweite Raum 220 neben und zum ersten Raum 210 parallel und nicht innerhalb des ersten Raums 210 verläuft. Neben der in Figur 9 dargestellten Anordnung des Senders 230 und des Empfängers 240 an gegenüberliegenden Enden 212, 222 des Rauchmelders 200, ist auch ein Aufbau entsprechend der in Figur 7 dargestellten, alternative Ausführungsform möglich, also eine Anordnung des Senders 230 und des Empfängers 240 an Enden des ersten Raums 210 und des zweiten Raums 220, die sich am selben Ende des Rauchmelders 200 befinden. Optional können einige oder alle der ersten Öffnungen 251 mit einem Filter 290 verschlossen sein.

Weitere Ausführungsbeispiele der vorliegenden Erfindung umfassen Einbauräume in Passagierräumen von Schienenfahrzeugen, Schiffen, Flugzeugen oder Bussen, die mit den in den in Figuren dargestellten Ausführungsformen des Rauchmelders 100, 200 ausgestattet sind. Dabei ist ein Rauchmelder 100, 200 vorzugsweise jeweils entlang von Kabelbäumen bzw. Kabelbereichen innerhalb der Passagierräume angeordnet.

Ferner stellen Küchen, Industriehallen, Lagerhallen oder Archive, die mit den erfindungsgemäßen Rauchmeldern 100, 200 ausgestattet sind, weitere Ausführungsbeispiele der vorliegenden Erfindung dar.

### Bezugszeichenliste

- 100, 200: Rauchmelder
- 101: Außenrohr
- 102: Innenrohr
- 110, 210: erster Raum
- 111, 211: erste Wand
- 112, 212: Endöffnung
- 120, 220: zweiter Raum
- 121, 221: zweite Wand
- 122, 222: Endöffnung
- 130, 230: Sender
- 140, 240: Empfänger
- 151: erste Öffnung
- 152: zweite Öffnung
- 160: erstes Ende
- 170: zweites Ende
- 180, 180a, 180b: Verschlusselement
- 181, 182: Verschlusselement
- 183: Schulter
- 184: Stirnseite
- 185: Innenöffnung
- 190, 290: Filter
- 195: Elektronik
- l: Länge des Rauchmelders
- r: Radius des Rauchmelders

## Patentansprüche

1. Rauchmelder, aufweisend
einen langgestreckten ersten Raum (110, 210) und einen langgestreckten zweiten Raum (120, 220), wobei sich der erste Raum (110, 210) und der zweite Raum (120, 220) entlang einer gemeinsamen Längsrichtung erstrecken;
eine erste Wand (111, 211), aufweisend mindestens eine, bevorzugt mehrere erste Öffnungen (151, 251), wobei die erste Wand (111, 211) den ersten Raum (110, 210) zumindest teilweise begrenzt, sodass Rauch an verschiedenen Positionen entlang der Längsrichtung des Rauchmelders (100, 200) in den ersten Raum (110, 210) des Rauchmelders (100, 200) gelangen kann;
eine den ersten Raum (110, 210) vom zweiten Raum (120, 220) trennende zweite Wand (121, 221), die mindestens eine, bevorzugt mehrere zweite Öffnungen (152, 152) aufweist, wobei der erste Raum (110, 210) mit dem zweiten Raum (120, 220) über die eine oder die mehreren zweiten Öffnungen (152, 252) miteinander verbunden ist, sodass ein Gasaustausch zwischen dem ersten Raum (110, 210) und dem zweiten Raum (120, 220) und zwischen dem ersten Raum (110, 220) und der Umgebung erfolgen kann;
einen Sender (130, 230) in einem der beiden Räume (110, 120, 210, 220) zum Aussenden von optischer Strahlung; und
einen optischen Empfänger (140, 240) in dem anderen der beiden Räume (110, 120, 210, 220) zum Empfangen der optischen Strahlung.

2. Rauchmelder gemäß Anspruch 1, wobei
der zweite Raum (120) innerhalb des ersten Raums (110) angeordnet ist, und der ersten Raum (110) den zweiten Raum (120) zumindest teilweise umgibt.

3. Rauchmelder gemäß einem der vorherigen Ansprüche, wobei
die Länge (l) des ersten und zweiten Raums (110, 120, 210, 220) mindestens ihrer gemeinsamen doppelten Breite, insbesondere mindestens ihrer gemeinsamen dreifachen Breite, und insbesondere mindestens ihrer gemeinsamen vierfachen Breite entspricht.

4. Rauchmelder gemäß einem der vorherigen Ansprüche, wobei
sich der Rauchmelder von einem in Längsrichtung ersten (160) zu einem in Längsrichtung zweiten Ende (170) erstreckt, wobei der Sender (130) und der Empfänger (140) an demselben Ende (160, 170) des Rauchmelders oder an gegenüberliegenden Enden (160, 170) des Rauchmelders angeordnet sind.

5. Rauchmelder gemäß einem der vorherigen Ansprüche, wobei
der erste Raum (110, 210) und der zweite Raum (120, 220) jeweils zwei gegenüberliegende Endöffnungen (112, 122, 212, 222) aufweisen, die jeweils mit einem Verschlusselement (180, 180a, 180b, 181, 182) verschlossen sind, wobei der Sender (130, 230) und Empfänger (140, 240) in einem der beiden Verschlusselemente (180) oder separat in jeweils einem der beiden Verschlusselemente (180a, 180b, 181, 182) angeordnet sind.

6. Rauchmelder gemäß einem der vorherigen Ansprüche, wobei
der erste Raum (110) nach Außen von der ersten Wand (111) und nach Innen von der zweiten Wand (121) begrenzt wird.

7. Rauchmelder gemäß einem der vorherigen Ansprüche, wobei
die mindestens eine oder die mehreren zweiten Öffnungen (152, 252) der zweiten Wand (121, 221) zu der mindestens einen oder den mehreren ersten Öffnungen (151) der ersten Wand (111, 211) versetzt angeordnet sind, insbesondere in verschiedene Richtungen weisen, sodass eine Beeinflussung des Empfängers (140, 240) durch äußeres Streulicht verhindert wird, wobei bevorzugt die mindestens eine oder die mehreren zweiten Öffnungen (152, 252) der zweiten Wand (121, 221) und die mindestens eine oder die mehreren ersten Öffnungen (151, 251) der ersten Wand (111, 211) entlang der Längsrichtung auf verschiedenen Seiten angeordnet sind.

8. Rauchmelder gemäß einem der vorherigen Ansprüche, wobei
die mindestens eine oder die mehreren zweiten Öffnungen (152, 252) der zweiten Wand (121, 221) und die mindestens eine oder die mehreren ersten Öffnungen (151, 251) der ersten Wand (111, 211) derart versetzt angeordnet sind, dass ein direkter Einfall von optischer Strahlung vom Sender (130, 230) auf den Empfänger (140, 240) unterbunden ist.

9. Rauchmelder gemäß einem der vorherigen Ansprüche, wobei
die mindestens eine oder die mehreren ersten Öffnungen (151, 251) der ersten Wand (111, 211) mit einem Filter (190, 290) versehen sind.

10. Rauchmelder gemäß einem der vorherigen Ansprüche, wobei
die zweite Wand (121) von einem Innenrohr (102) gebildet wird und die erste Wand (111) von einem das Innenrohr (102) umgebenden Außenrohr (101) gebildet wird, wobei der zweite Raum (120) vom Innenrohr (102) begrenzt wird und der erste Raum (110) der zwischen dem Innenrohr (102) und dem Außenrohr (101) befindliche Raum ist.

11. Rauchmelder gemäß Anspruch 10, wobei
das Außenrohr (101) und das Innenrohr (102) an ihren jeweiligen Enden von Verschlusselementen (180a, 180b, 181, 182) begrenzt werden, wobei eines der Verschlusselemente (180a, 180b, 181, 182) den Sender (130) und das andere der Verschlusselemente (180a, 180b, 181, 182) den Empfänger (140) aufweist.

12. Rauchmelder gemäß Anspruch 11, wobei
das Innenrohr (102) von den Verschlusselementen (180, 180a, 180b, 181, 182) innerhalb des Außenrohrs (101) gehalten wird.

13. Rauchmelder gemäß einem der Ansprüche 11 bis 12, wobei
das Innenrohr (102) eine Vielzahl von Öffnungen (152) aufweist, welche die mehreren zweiten Öffnungen (152) der zweiten Wand (121) bilden, und wobei das Außenrohr (101) eine Vielzahl von Öffnungen (151) aufweist, welche die mehreren ersten Öffnungen (151) der ersten Wand (111) bilden, wobei die Öffnungen (151) des Außenrohrs (101) bezüglich der Längsachse des Außenrohrs (101) in einen ersten radialen Winkelbereich weisen und die Öffnungen (152) des Innenrohrs (102) bezüglich der Längsachse des Außenrohrs (101) in einen zweiten radialen Winkelbereich weisen, der nicht mit dem ersten radialen Winkelbereich überlappt.

14. Fahrzeug, insbesondere Schienenfahrzeug, aufweisend mindestens einen Rauchmelder (100, 200) gemäß einem der vorherigen Ansprüche.

15. Fahrzeug nach Anspruch 14, wobei der Rauchmelder (100, 200) in einem Passagierraum oder in einem vom Passagierraum getrennten Installationsraum innerhalb des Fahrzeugs angeordnet ist.

## Claims

1. Smoke detector, comprising
an elongated first space (110, 210) and an elongated second space (120, 220), the first space (110, 210) and the second space (120, 220) extending along a common longitudinal direction;
a first wall (111, 211) comprising at least one, preferably several, first openings (151, 251), wherein the first wall (111, 211) at least partially delimits the first space (110, 210) so that smoke can enter the first space (110, 210) of the smoke detector (100, 200) at different positions along the longitudinal direction of the smoke detector (100, 200);
a second wall (121, 221) separating the first space (110, 210) from the second space (120, 220) and having at least one, preferably several, second openings (152, 252), the first space (110, 210) being connected to the second space (120, 220) via the one or several second openings (152, 252) so that gas exchange can take place between the first space (110, 210) and the second space (120, 220) and between the first space (110, 220) and the environment;
a transmitter (130, 230) in one of the two spaces (110, 120, 210, 220) for emitting optical radiation; and
an optical receiver (140, 240) in the other of the two spaces (110, 120, 210, 220) for receiving the optical radiation.

2. Smoke detector according to claim 1, wherein
the second space (120) is located within the first space (110), and the first space (110) at least partially surrounds the second space (120).

3. A smoke detector according to any one of the preceding claims, wherein
the length (l) of the first and second spaces (110, 120, 210, 220) corresponds to at least their common double width, in particular at least their common triple width, and in particular at least their common quadruple width.

4. Smoke detector according to one of the previous claims, wherein
the smoke detector extends from first end (160) in longitudinal direction to a second end (170) in longitudinal direction, wherein the transmitter (130) and the receiver (140) are arranged at the same end (160, 170) of the smoke detector or at opposite ends (160, 170) of the smoke detector.

5. Smoke detector according to any one of the preceding claims, wherein
the first space (110, 210) and the second space (120, 220) each have two opposite end openings (112, 122, 212, 222) which are each closed by a closure element (180, 180a, 180b, 181, 182), the transmitter (130, 230) and receiver (140, 240) being arranged in one of the two closure elements (180) or separately in one of the two closure elements (180a, 180b, 181, 182), respectively.

6. Smoke detector according to any of the previous claims, wherein
the first space (110) is delimited externally by the first wall (111) and internally by the second wall (121).

7. Smoke detector according to any one of the preceding claims, wherein
the at least one or several second openings (152, 252) of the second wall (121, 221) are arranged offset with respect to the at least one or several first openings (151) of the first wall (111, 211), in particular pointing in different directions, so that interference of the receiver (140, 240) by external stray light is prevented, preferably the at least one or the several of second openings (152, 252) of the second wall (121, 221) and the at least one or the several of first openings (151, 251) of the first wall (111, 211) being arranged on different sides along the longitudinal direction.

8. Smoke detector according to any one of the preceding claims, wherein
the at least one or several second openings (152, 252) of the second wall (121, 221) and the at least one or several first openings (151, 251) of the first wall (111, 211) are arranged offset in such a way that a direct incidence of optical radiation from the transmitter (130, 230) onto the receiver (140, 240) is prevented.

9. Smoke detector according to any one of the preceding claims, wherein
the at least one or several first openings (151, 251) of the first wall (111, 211) are provided with a filter (190, 290).

10. Smoke detector according to any one of the preceding claims, wherein
the second wall (121) is formed by an inner tube (102) and the first wall (111) is formed by an outer tube (101) surrounding the inner tube (102), the second space (120) being delimited by the inner tube (102), and the first space (110) being the space located between the inner tube (102) and the outer tube (101).

11. Smoke detector according to claim 10, wherein
the outer tube (101) and the inner tube (102) are delimited at their respective ends by closure elements (180a, 180b, 181, 182), one of the closure elements (180a, 180b, 181, 182) comprising the transmitter (130) and the other of the closure elements (180a, 180b, 181, 182) comprising the receiver (140).

12. Smoke detector according to claim 11, wherein
the inner tube (102) is held by the closure elements (180, 180a, 180b, 181, 182) within the outer tube (101).

13. Smoke detector according to any one of claims 11 to 12, wherein
said inner tube (102) comprises a plurality of openings (152) forming the several second openings (152) of the second wall (121), and wherein the outer tube (101) comprises a plurality of openings (151) forming the several first openings (151) of the first wall (111), wherein the openings (151) of the outer tube (101) face a first radial angular range with respect to the longitudinal axis of the outer tube (101) and the openings (152) of the inner tube (102) face a second radial angular range with respect to the longitudinal axis of the outer tube (101) which does not overlap with the first radial angular range.

14. Vehicle, in particular rail vehicle, comprising at least one smoke detector (100, 200) according to one of the previous claims.

15. Vehicle according to claim 14, wherein the smoke detector (100, 200) is arranged in a passenger compartment or in an installation space within the vehicle separate from the passenger compartment.

## Revendications

1. Détecteur de fumée, présentant
un premier espace (110, 210) allongé et un deuxième espace (120, 220) allongé, dans lequel le premier espace (110, 210) et le deuxième espace (120, 220) s'étendent le long d'une direction longitudinale commune ;
une première paroi (111, 211), présentant au moins une première ouverture, de préférence plusieurs premières ouvertures (151, 251), dans lequel la première paroi (111, 211) délimite au moins partiellement le premier espace (110, 210), de sorte que de la fumée peut entrer dans le premier espace (110, 210) du détecteur de fumée (100, 200) à différentes positions le long de la direction longitudinale du détecteur de fumée (100, 200) ;
une deuxième paroi (121, 221) séparant le premier espace (110, 210) du deuxième espace (120, 220), laquelle deuxième paroi présente au moins une deuxième ouverture, de préférence plusieurs deuxièmes ouvertures (152, 152), dans lequel le premier espace (110, 210) est relié au deuxième espace (120, 220) par l'intermédiaire de la ou des deuxièmes ouvertures (152, 252), de sorte qu'un échange de gaz peut avoir lieu entre le premier espace (110, 210) et le deuxième espace (120, 220) et entre le premier espace (110, 220) et l'environnement ;
un émetteur (130, 230) dans un espace parmi les deux espaces (110, 120, 210, 220) permettant d'émettre un rayonnement optique ; et
un récepteur (140, 240) optique dans l'autre espace parmi les deux espaces (110, 120, 210, 220) permettant de recevoir le rayonnement optique.

2. Détecteur de fumée selon la revendication 1, dans lequel
le deuxième espace (120) est disposé à l'intérieur du premier espace (110), et le premier espace (110) entoure au moins partiellement le deuxième espace (120).

3. Détecteur de fumée selon l'une des revendications précédentes, dans lequel
la longueur (l) du premier et du deuxième espace (110, 120, 210, 220) correspond au moins à leur double largeur commune, en particulier au moins à leur triple largeur commune, et en particulier au moins à leur quadruple largeur commune.

4. Détecteur de fumée selon l'une des revendications précédentes, dans lequel
le détecteur de fumée s'étend depuis une première extrémité (160) dans la direction longitudinale jusqu'à une deuxième extrémité (170) dans la direction longitudinale, dans lequel l'émetteur (130) et le récepteur (140) sont disposés à la même extrémité (160, 170) du détecteur de fumée ou à des extrémités (160, 170) opposées du détecteur de fumée.

5. Détecteur de fumée selon l'une des revendications précédentes, dans lequel
le premier espace (110, 210) et le deuxième espace (120, 220) présentent respectivement deux ouvertures d'extrémité (112, 122, 212, 222) opposées qui sont respectivement fermées par un élément de fermeture (180, 180a, 180b, 181, 182), dans lequel l'émetteur (130, 230) et le récepteur (140, 240) sont disposés dans l'un des deux éléments de fermeture (180) ou séparément dans respectivement l'un des deux éléments de fermeture (180a, 180b, 181, 182).

6. Détecteur de fumée selon l'une des revendications précédentes, dans lequel
le premier espace (110) est délimité vers l'extérieur par la première paroi (111) et vers l'intérieur par la deuxième paroi (121).

7. Détecteur de fumée selon l'une des revendications précédentes, dans lequel
l'au moins une deuxième ouverture ou les deuxièmes ouvertures (152, 252) de la deuxième paroi (121, 221) sont disposées de manière à être décalées par rapport à l'au moins une première ouverture ou aux premières ouvertures (151) de la première paroi (111, 211), en particulier sont orientées dans des directions différentes, de sorte qu'une perturbation du récepteur (140, 240) par une lumière parasite extérieure est empêchée, dans lequel, de préférence, l'au moins une deuxième ouverture ou les deuxièmes ouvertures (152, 252) de la deuxième paroi (121, 221) et l'au moins une première ouverture ou les premières ouvertures (151, 251) de la première paroi (111, 211) sont disposées sur différents côtés le long de la direction longitudinale.

8. Détecteur de fumée selon l'une des revendications précédentes, dans lequel
l'au moins une deuxième ouverture ou les deuxièmes ouvertures (152, 252) de la deuxième paroi (121, 221) et l'au moins une première ouverture ou les premières ouvertures (151, 251) de la première paroi (111, 211) sont disposées de manière à être décalées de telle sorte qu'une incidence directe du rayonnement optique provenant du émetteur (130, 230) sur le récepteur (140, 240) est empêchée.

9. Détecteur de fumée selon l'une des revendications précédentes, dans lequel
l'au moins une première ouverture ou les premières ouvertures (151, 251) de la première paroi (111, 211) sont pourvues d'un filtre (190, 290).

10. Détecteur de fumée selon l'une des revendications précédentes, dans lequel
la deuxième paroi (121) est formée par un tube intérieur (102) et la première paroi (111) est formée par un tube extérieur (101) entourant le tube intérieur (102), dans lequel le deuxième espace (120) est délimité par le tube intérieur (102) et le premier espace (110) est l'espace situé entre le tube intérieur (102) et le tube extérieur (101).

11. Détecteur de fumée selon la revendication 10, dans lequel
le tube extérieur (101) et le tube intérieur (102) sont délimités à leurs extrémités respectives par des éléments de fermeture (180a, 180b, 181, 182), dans lequel un élément de fermeture parmi les éléments de fermeture (180a, 180b, 181, 182) présente l'émetteur (130) et un autre élément de fermeture parmi les éléments de fermeture (180a, 180b, 181, 182) présente le récepteur (140).

12. Détecteur de fumée selon la revendication 11, dans lequel
le tube intérieur (102) est maintenu à l'intérieur du tube extérieur (101) par les éléments de fermeture (180, 180a, 180b, 181, 182).

13. Détecteur de fumée selon l'une des revendications 11 à 12, dans lequel
le tube intérieur (102) présente une pluralité d'ouvertures (152) qui forment les deuxièmes ouvertures (152) de la deuxième paroi (121), et dans lequel le tube extérieur (101) présente une pluralité d'ouvertures (151) qui forment les premières ouvertures (151) de la première paroi (111), dans lequel les ouvertures (151) du tube extérieur (101) sont orientées, par rapport à l'axe longitudinal du tube extérieur (101), dans une première zone angulaire radiale et les ouvertures (152) du tube intérieur (102) sont orientées, par rapport à l'axe longitudinal du tube extérieur (101), dans une deuxième zone angulaire radiale qui ne chevauche pas la première zone angulaire radiale.

14. Véhicule, en particulier véhicule ferroviaire, présentant au moins un détecteur de fumée (100, 200) selon l'une des revendications précédentes.

15. Véhicule selon la revendication 14, dans lequel le détecteur de fumée (100, 200) est disposé dans un espace pour passagers ou dans un espace d'installation séparé de l'espace pour passagers à l'intérieur du véhicule.
